# EUROPÄISCHE PATENTSCHRIFT

(11) **EP 1 035 051 B1**
(45) Veröffentlichungstag und Bekanntmachung des Hinweises auf die Patenterteilung: **17.03.2004**
(21) Anmeldenummer: 99125160.4
(22) Anmeldetag: 17.12.1999
(51) Int. Cl.: B65H 19/26, B65H 19/28

(54) **Verfahren zum Aufwickeln einer Materialbahn und Wickelmaschine**
Method for winding a material web and winding machine
Méthode pour bobiner une bande de matériau et bobineuse

(30) Priorität: 10.03.1999 DE 19910568
(43) Veröffentlichungstag der Anmeldung: 13.09.2000
(73) Patentinhaber: Voith Paper Patent GmbH, 89522 Heidenheim (DE)
(72) Erfinder: Madrzak, Zygmunt, 89522 Heidenheim (DE); Wohlfahrt, Matthias, 89522 Heidenheim (DE)

(56) Entgegenhaltungen:
- WO-A-97/01502
- DE-A- 19 735 590
- DE-A- 19 737 709
- DE-A- 19 744 505
- US-A- 2 837 293
- US-A- 5 014 924
- US-A- 5 544 841

## Beschreibung

Die Erfindung betrifft ein Verfahren zum Aufwickeln einer Materialbahn, wie insbesondere einer Papier- oder Kartonbahn, auf einen Tambour, bei dem die Materialbahn über eine Tragtrommel geführt und zwischen der Tragtrommel und dem Tambour ein Wickelspalt gebildet wird und die Materialbahn für einen jeweiligen Tambourwechsel bei von der Tragtrommel abgesetztem vollem Tambour und der Tragtrommel zugeordnetem neuem, leerem Tambour durchtrennt wird. Sie betrifft ferner eine Wickelmaschine der im Oberbegriff des Anspruchs 10 angegebenen Art.

Eine entsprechende Wickelmaschine wird beispielsweise am Ende einer der Herstellung oder Veredelung einer Materialbahn dienenden Maschine eingesetzt. Sie kann beispielsweise aber auch dazu dienen, eine bereits fertig gewickelte Wickelrolle umzuwickeln. Bei der betreffenden Maschine kann es sich beispielsweise um eine Papier-, Karton- oder Tissuemaschine handeln.

Zum Trennen der Materialbahn für einen jeweiligen Tambourwechsel sind verschiedene Einrichtungen bekannt. So wird beispielsweise ein bahnbreites Abschlagmesser verwendet. Ein solches bahnbreites Abschlagmesser besitzt jedoch den Nachteil, daß die Bahn nicht von Anfang an auf den Tambour aufgeführt werden kann. Der überdies bekannte Bandwechsel weist insbesondere den Nachteil auf, daß mit dem zu verwendenden Band zusätzliches Fremdmaterial eingesetzt werden muß. Zudem kann die Verwendung eines solchen Bandes, dessen Dicke beispielsweise in einem Bereich von 0,3 bis 1,5 mm liegt, dazu führen, daß die ersten Lagen der Papierbahn infolge eines Durchdrückens beschädigt werden. Neben einem bahnbreiten Abschlagmesser oder einem Bandwechsel werden demzufolge heute zunehmend auch berührungslos arbeitende Schneideinrichtungen wie insbesondere mit Hochdruck arbeitende Wasserstrahldüsen eingesetzt. Auch bei Verwendung solcher berührungslos arbeitender Schneideinrichtungen kann es jedoch noch zu Problemen bei einem jeweiligen Trennvorgang kommen.

Die deutsche Offenlegungsschrift DE 197 37 709 A1 offenbart eine Wickelmaschine zum Aufwickeln einer Materialbahn wie insbesondere einer Papier- oder Kartonbahn auf einen Tambour, bei der die Materialbahn über eine Tragtrommel geführt und zwischen der Tragtrommel und dem Tambour ein Wickelspalt gebildet wird und die Materialbahn für einen jeweiligen Tambourwechsel bei von der Tragtrommel abgesetztem vollem Tambour und der Tragtrommel zugeordnetem neuem, leerem Tambour durchtrennt wird.

Dabei ist vorgesehen, dass mittels einer Messeinrichtung die Linienkraft (Nipkraft) im zwischen der Tragtrommel und der Wickerolle gebildeten Wickelspalt gemessen wird. Die Linienkraft wird ausschließlich durch ein Verfahren des die Tragtrommel haltenden Führungsschlittens bestimmt.

Ziel der Erfindung ist es, ein Verfahren sowie eine Wickelmaschine der eingangs genannten Art zu schaffen, mit denen ein möglichst sicherer Trennvorgang gewährleistet ist.

Hinsichtlich des Verfahrens wird diese Aufgabe erfindungsgemäß dadurch gelöst, daß der Bahnzug im Bereich zwischen dem vollen und dem neuen Tambour mittels des den vollen Tambour beaufschlagenden Drehmoments in Abhängigkeit von der aktuellen Position wenigstens eines allgemein quer zur Bahnlaufrichtung verfahrbaren Schneidelements so gesteuert und/oder geregelt wird, daß er während dieses Trennvorgangs unterhalb eines kritischen Wertes gehalten wird, ab dem es im Bereich zwischen dem vollen und dem neuen Tambour zu einem unkontrollierten Reißen der Materialbahn kommen kann.

Aufgrund dieser Ausbildung ist bei jedem Tambourwechsel stets ein äußerst sicherer und zuverlässiger Trennvorgang gewährleistet. Ein unkonrolliertes Reißen der Materialbahn im Bereich zwischen dem vollen und dem neuen Tambour ist praktisch ausgeschlossen. Der kritische Wert kann beispielsweise anhand von Versuchen ermittelt werden.

Die Materialbahn wird vorzugsweise mittels wenigstens eines allgemein quer zur Bahnlaufrichtung verfahrbaren Schneidelements durchtrennt.

Bei einer bevorzugten praktischen Ausführungsform wird die Materialbahn mittels wenigstens eines berührungslos arbeitenden Schneidelements durchtrennt. Dabei können beispielsweise mit Hochdruck arbeitende Wasserstrahldüsen oder beispielsweise auch eine Laserschneideinrichtung verwendet werden.

In bestimmten Fällen ist es von Vorteil, wenn das den vollen Tambour beaufschlagende Drehmoment mit dem Beginn des Trennvorgangs auf den Wert Null heruntergefahren wird.

Der volle Tambour wird nach vollendetem Trennvorgang zweckmäßigerweise abgebremst.

In bestimmten Fällen ist es auch von Vorteil, wenn das den vollen Tambour beaufschlagende Drehmoment mit dem Beginn des Trennvorgangs innerhalb eines vorgebbaren Zeitraumes linear auf den Wert Null heruntergefahren wird. Das Drehmoment kann somit beispielsweise längs einer entsprechenden linearen Rampe heruntergesteuert und/oder heruntergeregelt werden.
Für den genannten Zeitraum wird vorteilhafterweise ein Wert von 0,2 bis 1 s und vorzugsweise ein Wert von etwa 0,4 s gewählt.

Von Vorteil ist auch, wenn der volle Tambour abgebremst wird, sobald das ihn beaufschlagende Drehmoment den Wert Null erreicht hat.

In bestimmten Fällen kann es von Vorteil sein, wenn die Bahnspannung vor und / oder nach der Tragtrommel vorzugsweise mittels Pendelwalzen reduziert wird.

Bei einer weiteren zweckmäßigen Ausführungsform wird die Bahnspannung mittels einer in Bahnlaufrichtung vor der Tragtrommel liegenden Einrichtung, vorzugsweise mittels einer eine gezielte Beeinflussung der Spannung in den einzelnen Zonen ermöglichenden Breitstreckwalze oder einer sektionierten Walze, sektional beinflußt.

Grundsätzlich ist es auch möglich, den Bahnzug über die Tragtrommel zu steuern und/oder zu regeln.

Die erfindungsgemäße Wickelmaschine ist dadurch gekennzeichnet, daß eine Steuer- und/oder Regeleinrichtung vorgesehen ist, durch die der Bahnzug im Bereich zwischen dem vollen und dem neuen Tambour mittels des den vollen Tambour beaufschlagenden Drehmoments in Abhängigkeit von der aktuellen Position wenigstens eines allgemein quer zur Bahnlaufrichtung verfahrbaren Schneidelements so steuerbar und/oder regelbar ist, daß dieser während des Trennvorgangs unterhalb eines kritischen Wertes gehalten wird, ab dem es im Bereich zwischen dem vollen und dem neuen Tambour zu einem unkontrollierten Reißen der Materialbahn kommen kann.

Vorteilhafte Ausführungen der erfindungsgemäßen Wickelmaschine sind in den Unteransprüchen angegeben.
Die Erfindung wird im folgenden anhand eines Ausführungsbeispiels unter Bezugnahme auf die Zeichnung näher erläutert; in dieser zeigen:
- Figur 1: eine schematische Darstellung einer beispielhaften Ausführungsform einer erfindungsgemäßen Wickelmaschine und
- Figur 2: einen beispielhaften zeitlichen Verlauf des den vollen Tambour der Wickelmaschine beaufschlagenden Drehmoments während eines Trennvorgangs.

Figur 1 zeigt in rein schematischer Darstellung eine beispielhafte Ausführungsform einer erfindungsgemäßen Wickelmaschine 10 zum Aufwickeln einer Materialbahn 12 auf einen Tambour 14, 14'. Bei der Materialbahn 12 kann es sich insbesondere um eine Papier- oder Kartonbahn handeln. Die Wickelmaschine 10 kann insbesondere am Ende einer Papier-, Karton- oder Tissuemaschine vorgesehen sein.

Zur Herstellung einer Wickelrolle 16 wird die Materialbahn 12 im Anschluß an eine Breitstreckwalze 18 über eine Tragtrommel 20 geführt, die . mit einem leeren Tambour 14' bzw. der entstehenden Wickelrolle 16 eines bereits angewickelten Tambours 14 einen Wickelspalt 22 bildet. Die Tragtrommel 20 und die entstehende Wickelrolle 16 werden während des Wikkelvorgangs miteinander in Kontakt gehalten, um diesen Wickelspalt 16 aufrechtzuerhalten.

Figur 1 zeigt die Wickelmaschine 10 in einer Betriebsphase unmittelbar vor einem Tambourwechsel, für den die Materialbahn 12 durchtrennt werden muß. Die fertige Wickelrolle 16 bzw. der volle Tambour 14 wurde bereits von der Tragtrommel 20 entfernt. Der volle Tambour 14 nimmt seine Wechselposition ein. In dem Bereich zwischen der Tragtrommel 20 und dem vollen Tambour 14 wird bereits der neue, noch leere Tambour 14' bereitgehalten. Es ist auch bereits ein Wickelspalt 22 zwischen der Tragtrommel 20 und dem neuen Tambour 14' gebildet.

Beim vorliegenden Ausführungsbeispiel ist zum Durchtrennen der Materialbahn 12 wenigstens ein allgemein quer zur Bahnlaufrichtung L verfahrbares, berührungslos arbeitendes Schneidelement 24 vorgesehen. Als Schneidelement kann beispielsweise eine mit Hochdruck arbeitende Wasserstrahldüse vorgesehen sein. Grundsätzlich kann beispielsweise jedoch auch eine Laserschneideinrichtung verwendet werden.

Die Wickelmaschine 10 umfaßt eine Steuer- und/oder Regeleinrichtung 26, durch die der Bahnzug im Bereich zwischen dem vollen und dem neuen Tambour 14 bzw. 14' mittels des den vollen Tambour 14 beaufschlagenden Drehmoments in Abhängigkeit von der aktuellen Position wenigstens eines allgemein quer zur Bahnlaufrichturig L verfahrbaren Schneidelements 24 so steuerbar und/oder regelbar ist, daß dieser während des Trennvorgangs unterhalb eines kritischen Wertes gehalten wird, ab dem es im Bereich zwischen dem vollen und dem neuen Tambour 14 bzw. 14' zu einem unkontrollierten Reißen der Materialbahn 12 kommen kann. Der kritische Wert kann beispielsweise anhand von Versuchen im voraus ermittelt werden.

Beim vorliegenden Ausführungsbeispiel ist die wenigstens ein berührungslos arbeitendes Schneidelement 24 umfassende Schneideinrichtung in Bahnlaufrichtung L vor der Tragtrommel 20 auf der Oberseite der Materialbahn 12 angeordnet.

Gemäß dem in der Figur 2 dargestellten Ausführungsbeispiel wird das den vollen Tambour 14 beaufschlagende Drehmoment DM mittels der Steuerund/oder Regeleinrichtung 26 mit dem Beginn t₁ des Trennvorgangs auf den Wert Null heruntergesteuert und/oder heruntergeregelt. Es können Mittel vorgesehen sein, um den vollen Tambour 14 nach vollendetem Trennvorgang abzubremsen. Das Abbremsen erfolgt zweckmäßigerweise über die Steuer- und/oder Regeleinrichtung 26.

Wie anhand des Diagramms der Figur 2 zu erkennen ist, wird das den vollen Tambour 14 beaufschlagende Drehmoment DM im vorliegenden Fall mittels der Steuer- und/oder Regeleinrichtung 26 mit dem Beginn t₁ des Trennvorgangs innerhalb eines vorgebbaren Zeitraumes t₂ - t₁ linear auf den Wert Null heruntergesteuert und/oder heruntergeregelt. Das Drehmoment DM wird somit während des Zeitraums t₁ - t₂ längs einer linearen Rampe heruntergesteuert bzw. heruntergeregelt.

Der Zeitraum t₂ - t₁, nach dem der Wert Null erreicht ist, kann zweckmäßigerweise eingestellt werden. Es kann beispielsweise ein Wert von 0,2 bis 1 s und vorzugsweise ein Wert von etwa 0,4 s gewählt werden. Grundsätzlich sind jedoch auch andere Werte denkbar.

Der volle Tambour 14 kann über die Steuer- und/oder Regeleinrichtung 26 abgebremst werden, sobald das ihn beaufschlagende Drehmoment DM zum Zeitpunkt t₂ den Wert Null erreicht hat.

### Bezugszeichenliste

- 10: Wickelmaschine
- 12: Materialbahn
- 14: voller Tambour
- 14': neuer, leerer Tambour
- 16: Wickelrolle
- 18: Breitstreckwalze
- 20: Tragtrommel
- 22: Wickelspalt
- 24: Schneidelement
- 26: Steuer- und/ oder Regeleinrichtung

- DM: Drehmoment
- L: Bahnlaufrichtung
- t: Zeit
- t₁: Beginn des Trennvorgangs
- t₂: Zeitpunkt des Erreichens des Drehmomentwertes Null

## Patentansprüche

1. Verfahren zum Aufwickeln einer Materialbahn (12), wie insbesondere einer Papier- oder Kartonbahn, auf einen Tambour (14, 14'), bei dem die Materialbahn (12) über eine Tragtrommel (20) geführt und zwischen der Tragtrommel (20) und dem Tambour (14, 14') ein Wickelspalt (22) gebildet wird und die Materialbahn (12) für einen jeweiligen Tambourwechsel bei von der Tragtrommel (20) abgesetztem vollem Tambour (14) und der Tragtrommel (20) zugeordnetem neuem, leerem Tambour (14') durchtrennt wird,
**dadurch gekennzeichnet ,**
**daß** der Bahnzug im Bereich zwischen dem vollen und dem neuen Tambour (14 bzw. 14') mittels des den vollen Tambour (14) beaufschlagenden Drehmoments in Abhängigkeit von der aktuellen Position wenigstens eines allgemein quer zur Bahnlaufrichtung (L) verfahrbaren Schneidelements (24) so gesteuert und/oder geregelt wird, daß er während dieses Trennvorgangs unterhalb eines kritischen Wertes gehalten wird, ab dem es im Bereich zwischen dem vollen und dem neuen Tambour (14 bzw. 14') zu einem unkontrollierten Reißen der Materialbahn (12) kommen kann.

2. Verfahren nach Anspruch 1, **dadurch gekennzeichnet, daß** das den vollen Tambour (14) beaufschlagende Drehmoment ebenfalls in Abhängigkeit von der Bahngechwindigkeit so gesteuert und/oder geregelt wird, daß der Bahnzug während dieses Trennvorgangs unterhalb des kritischen Wertes gehalten wird.

3. Verfahren nach einem der vorhergehenden Ansprüche,
**dadurch gekennzeichnet,**
**daß** die Materialbahn (12) mittels wenigstens eines berührungslos arbeitenden Schneidelements (24) durchtrennt wird.

4. Verfahren nach einem der vorhergehenden Ansprüche,
**dadurch gekennzeichnet,**
**daß** der volle Tambour (14) nach vollendetem Trennvorgang abgebremst wird.

5. Verfahren nach einem der vorhergehenden Ansprüche,
**dadurch gekennzeichnet,**
**daß** das den vollen Tambour (14) beaufschlagende Drehmoment mit dem Beginn des Trennvorgangs innerhalb eines vorgebbaren Zeitraumes (t₂ - t₁) linear auf den Wert Null heruntergefahren wird.

6. Verfahren nach Anspruch 5,
**dadurch gekennzeichnet,**
**daß** für den Zeitraum (t₂ - t₁) ein Wert von 0,2 bis 1 s und vorzugsweise ein Wert von etwa 0,4 s gewählt wird.

7. Verfahren nach einem der vorhergehenden Ansprüche,
**dadurch gekennzeichnet,**
**daß** der volle Tambour (14) abgebremst wird, sobald das ihn beaufschlagende Drehmoment den Wert Null erreicht hat.

8. Verfahren nach einem der vorhergehenden Ansprüche,
**dadurch gekennzeichnet,**
**daß** die Bahnspannung vor und/oder nach der Tragtrommel (20) vorzugsweise mittels Pendelwalzen reduziert wird.

9. Verfahren nach einem der vorhergehenden Ansprüche,
**dadurch gekennzeichnet,**
**daß** die Bahnspannung mittels einer in Bahnlaufrichtung (L) vor der Tragtrommel (20) liegenden Einrichtung, vorzugsweise mittels einer eine gezielte Beeinflussung der Spannung in den einzelnen Zonen ermöglichenden Breitstreckwalze oder einer sektionierten Walze, sektional beinflußt wird.

10. Wickelmaschine (10) zum Aufwickeln einer Materialbahn (12), wie insbesondere einer Papier- oder Kartonbahn, auf einen Tambour (14, 14'), bei der die Materialbahn (12) über eine Tragtrommel (20) geführt und zwischen der Tragtrommel (20) und dem Tambour (14, 14') ein Wickelspalt (22) gebildet wird und die Materialbahn (12) für einen jeweiligen Tambourwechsel bei von der Tragtrommel (20) abgesetztem vollem Tambour (14) und der Tragtrommel (20) zugeordnetem neuem, leerem Tambour (14') durchtrennt wird,
**dadurch gekennzeichnet,**
**daß** eine Steuer- und/oder Regeleinrichtung (26) vorgesehen ist, durch die der Bahnzug im Bereich zwischen dem vollen und dem neuen Tambour (14 bzw. 14') mittels des den vollen Tambour (14) beaufschlagenden Drehmoments in Abhängigkeit von der aktuellen Position wenigstens eines allgemein quer zur Bahnlaufrichtung (L) verfahrbaren Schneidelements (24) so steuerbar und/oder regelbar ist, daß dieser während des Trennvorgangs unterhalb eines kritischen Wertes gehalten wird, ab dem es im Bereich zwischen dem vollen und dem neuen Tambour (14 bzw. 14') zu einem unkontrollierten Reißen der Materialbahn (12) kommen kann.

11. Wickelmaschine (10) nach Anspruch 10, **dadurch gekennzeichnet, daß** durch die Steuer- und/oder Regeleinrichtung (26) das den vollen Tambour (14) beaufschlagende Drehmoment ebenfalls in Abhängigkeit von der Bahngeschwindigkeit so steuerbar und/oder regelbar ist, daß der Bahnzug während des Trennvorgangs unterhalb des kritischen Wertes gehalten wird.

12. Wickelmaschine nach Anspruch 10 oder 11,
**dadurch gekennzeichnet,**
**daß** zum Durchtrennen der Materialbahn (12) wenigstens ein berührungslos arbeitendes Schneidelement (24) vorgesehen ist.

13. Wickelmaschine nach einem der Ansprüche 10 bis 12,
**dadurch gekennzeichnet,**
**daß** Mittel vorgesehen sind, um den vollen Tambour (14) nach vollendetem Trennvorgang abzubremsen.

14. Wickelmaschine nach Anspruch 13,
**dadurch gekennzeichnet,**
**daß** der volle Tambour (14) über die Steuer- und/oder Regeleinrichtung (26) abbremsbar ist.

15. Wickelmaschine nach einem der Ansprüche 10 bis 14,
**dadurch gekennzeichnet,**
**daß** das den vollen Tambour (14) beaufschlagende Drehmoment mittels der Steuer- und/oder Regeleinrichtung (26) mit dem Beginn (t₁) des Trennvorgangs innerhalb eines vorgebbaren Zeitraumes (t₂ - t₁) linear auf den Wert Null heruntersteuerbar und/oder herunterregelbar ist.

16. Wickelmaschine nach Anspruch 15,
**dadurch gekennzeichnet,**
**daß** der Zeitraum (t₂ - t₁) einen Wert von 0,2 bis 1 s und vorzugsweise einen Wert von etwa 0,4 s besitzt.

17. Wickelmaschine nach einem der Ansprüche 10 bis 16,
**dadurch gekennzeichnet,**
**daß** der volle Tambour (14) über die Steuer- und/oder Regeleinrichtung (26) abbremsbar ist, sobald das ihn beaufschlagende Drehmoment den Wert Null erreicht hat.

18. Wickelmaschine nach einem der Ansprüche 10 bis 17,
**dadurch gekennzeichnet,**
**daß** die Bahnspannung vor und/ oder nach der Tragtrommel (20) vorzugsweise mittels Pendelwalzen reduzierbar ist.

19. Wickelmaschine nach einem der Ansprüche 10 bis 18,
**dadurch gekennzeichnet,**
**daß** die Bahnspannung mittels einer in Bahnlaufrichtung (L) vor der Tragtrommel (20) liegenden Einrichtung, vorzugsweise mittels einer eine gezielte Beeinflussung der Spannung in den einzelnen Zonen ermöglichenden Breitstreckwalze oder einer sektionierten Walze, sektional beinflußbar ist.

## Claims

1. Method of winding a material web (12), such as in particular a paper or board web, onto a spool (14, 14'), in which the material web (12) is led over a carrier drum (20) and a winding nip (22) is formed between the carrier drum (20) and the spool (14, 14'), and the material web (12) is severed for a respective spool change with a full spool (14) offset from the carrier drum (20) and the new, empty spool (14') assigned to the carrier drum (20),
**characterized in that**, in the region between the full and the new spool (14 and 14'), the web tension is controlled and/or regulated by means of the torque acting on the full spool (14) as a function of the current position of at least one cutting element (24) that can be moved generally transversely with respect to the web running direction (L), such that, during this severing operation, the said tension is kept below a critical value, above which uncontrolled tearing of the material web (12) can occur in the region between the full and the new spool (14 and 14').

2. Method according to Claim 1, **characterized in that** the torque acting on the full spool (14) is likewise controlled and/or regulated as a function of the web speed such that the web tension is kept below the critical value during the severing operation.

3. Method according to one of the preceding claims, **characterized in that** the material web (12) is severed by means of at least one cutting element (24) that operates without contact.

4. Method according to one of the preceding claims, **characterized in that** the full spool (14) is braked after the severing operation has been completed.

5. Method according to one of the preceding claims, **characterized in that** the torque acting on the full spool (14) is reduced linearly to the value zero within a predefinable time period (t₂ - t₁) at the start of the severing operation.

6. Method according to Claim 5, **characterized in that**, for the time period (t₂ - t₁), a value of 0.2 to 1 s and preferably a value of about 0.4 s is chosen.

7. Method according to one of the preceding claims, **characterized in that** the full spool (14) is braked as soon as the torque acting on it has reached the value zero.

8. Method according to one of the preceding claims, **characterized in that** the web tension upstream and/or downstream of the carrier drum (20) is preferably reduced by means of swinging rolls.

9. Method according to one of the preceding claims, **characterized in that** the web tension is influenced sectionally by means of a device located upstream of the carrier drum (20) in the web running direction (L), preferably by means of a spreader roll or a sectioned roll permitting a specific influence to be exerted on the tension in the individual zones.

10. Winding machine (10) for winding a material web (12), such as in particular a paper or board web, onto a spool (14, 14'), in which the material web (12) is led over a carrier drum (20) and a winding nip (22) is formed between the carrier drum (20) and the spool (14, 14'), and the material web (12) is severed for a respective spool change with a full spool (14) offset from the carrier drum (20) and the new, empty spool (14') assigned to the carrier drum (20),
**characterized in that** an open-loop and/or closed-loop control device (26) is provided, by means of which, in the region between the full and the new spool (14 and 14'), the web tension can be controlled and/or regulated by means of the torque acting on the full spool (14) as a function of the current position of at least one cutting element (24) that can be moved generally transversely with respect to the web running direction (L), such that, during this severing operation, the said tension is kept below a critical value, above which uncontrolled tearing of the material web (12) can occur in the region between the full and the new spool (14 and 14').

11. Winding machine (10) according to Claim 10, **characterized in that**, by means of the open-loop and/or closed-loop control device (26), the torque acting on the full spool (14) is likewise controlled and/or regulated as a function of the web speed such that the web tension is kept below the critical value during the severing operation.

12. Winding machine according to Claim 10 or 11, **characterized in that**, in order to sever the material web (12), at least one cutting element (24) that operates without contact is provided.

13. Winding machine according to one of Claims 10 to 12, **characterized in that** means are provided to brake the full spool (14) after the severing operation has been completed.

14. Winding machine according to Claim 13, **characterized in that** the full spool (14) can be braked via the open-loop and/or closed-loop control device (26).

15. Winding machine according to one of Claims 10 to 14, **characterized in that**, by means of the open-loop and/or closed-loop control device (26), the torque acting on the full spool (14) can be controlled and/or regulated linearly down to the value zero within a predefinable time period (t₂ - t₁) at the start (t₁) of the severing operation.

16. Winding machine according to Claim 15, **characterized in that** the time period (t₂ - t₁) has a value of 0.2 to 1 s and preferably a value of about 0.4 s.

17. Winding machine according to one of Claims 10 to 16, **characterized in that** the full spool (14) can be braked by the open-loop and/or closed-loop control device (26) as soon as the torque acting on it has reached the value zero.

18. Winding machine according to one of Claims 10 to 17, **characterized in that** the web tension upstream and/or downstream of the carrier drum (20) can preferably be reduced by means of swinging rolls.

19. Winding machine according to one of Claims 10 to 18, **characterized in that** the web tension can be influenced sectionally by means of a device located upstream of the carrier drum (20) in the web running direction (L), preferably by means of a spreader roll or a sectioned roll permitting a specific influence to be exerted on the tension in the individual zones.

## Revendications

1. Procédé pour l'enroulement d'une bande de matériau (12), comme en particulier d'une bande de papier ou de carton, sur un tambour (14, 14'), selon lequel la bande de matériau (12) est guidée au moyen d'un tambour-porteur (20) et une fente d'enroulement (22) est formée entre le tambour-porteur (20) et le tambour (14, 14') et la bande de matériau (12) est sectionnée pour un changement de tambour respectif sur le tambour (14) plein et enlevé du tambour-porteur (20) et sur le tambour (14') neuf, vide et attribué au tambour-porteur (20),
**caractérisé en ce que**
la traction de la bande dans la zone entre le tambour plein et le tambour neuf (14 et 14') est commandée et/ou réglée au moyen du couple sollicitant le tambour (14) plein en fonction de la position actuelle d'au moins un élément de coupe (24) pouvant être déplacé généralement en travers de la direction d'avancement de la bande (L) de telle sorte qu'elle est maintenue pendant cette opération de séparation au-dessous d'une valeur critique, à partir de laquelle on peut arriver à un déchirement incontrôlé de la bande de matériau (12) dans la zone comprise entre le tambour plein et le tambour neuf (14 et 14').

2. Procédé selon la revendication 1,
**caractérisé en ce que**
le couple sollicitant le tambour (14) plein est commandé et/ou réglé également en fonction de la vitesse de la bande de telle sorte que la traction de la bande est maintenue au-dessous de la valeur critique pendant cette opération de séparation.

3. Procédé selon l'une quelconque des revendications précédentes,
**caractérisé en ce que**
la bande de matériau (12) est sectionnée au moyen d'au moins un élément de coupe (24) travaillant sans contact.

4. Procédé selon l'une quelconque des revendications précédentes,
**caractérisé en ce que**
le tambour (14) plein est freiné une fois l'opération de séparation achevée.

5. Procédé selon l'une quelconque des revendications précédentes,
**caractérisé en ce que**
le couple sollicitant le tambour (14) plein est réduit de façon linéaire à la valeur 0 avec le début de l'opération de séparation dans le délai d'une période de temps (t₂ - t₁) prédéfinissable.

6. Procédé selon la revendication 5,
**caractérisé en ce qu'**
une valeur de 0,2 jusqu'à 1 seconde et de préférence une valeur d'environ 0,4 seconde est choisie pour la période de temps (t₂ - t₁).

7. Procédé selon l'une quelconque des revendications précédentes,
**caractérisé en ce que**
le tambour (14) plein est freiné dès que le couple qui le sollicite a atteint la valeur zéro.

8. Procédé selon l'une quelconque des revendications précédentes,
**caractérisé en ce que**
la tension de bande est réduite avant et/ou après le tambour-porteur (20) de préférence au moyen de rouleaux tendeurs mobiles.

9. Procédé selon l'une quelconque des revendications précédentes,
**caractérisé en ce que**
la tension de bande est influencée au niveau de la section au moyen d'un appareil disposé dans la direction d'avancement de la bande (L) avant le tambour-porteur (20), de préférence au moyen d'un rouleau élargisseur permettant une influence ciblée sur la tension dans les différentes zones ou d'un cylindre sectionné.

10. Machine d'enroulement (10) pour l'enroulement d'une bande de matériau (12), comme en particulier d'une bande de papier ou de carton, sur un tambour (14, 14'), sur laquelle la bande de matériau (12) est guidée au moyen d'un tambour-porteur (20) et une fente d'enroulement (22) est formée entre le tambour-porteur (20) et le tambour (14, 14') et la bande de matériau (12) est sectionnée pour un changement de tambour respectif sur le tambour (14) plein et enlevé du tambour-porteur (20) et sur le tambour (14') neuf, vide et attribué au tambour-porteur (20),
**caractérisée en ce qu'**
il est prévu un appareil de commande et/ou de réglage (26), par lequel la traction de bande dans la zone entre le tambour plein et le tambour neuf (14 et 14') peut être commandée et/ou réglée au moyen du couple sollicitant le tambour (14) plein en fonction de la position actuelle d'au moins un élément de coupe (24) pouvant être déplacé généralement en travers de la direction d'avancement de la bande (L), **en ce que** cette traction est maintenue pendant l'opération de séparation au-dessous d'une valeur critique, à partir de laquelle on peut arriver à un déchirement incontrôlé de la bande de matériau (12) dans la zone comprise entre le tambour plein et le tambour neuf (14 et 14').

11. Machine d'enroulement (10) selon la revendication 10,
**caractérisée en ce que**
le couple sollicitant le tambour (14) plein peut être commandé et/ou réglé par l'appareil de commande et/ou de réglage (26) en fonction de la vitesse de la bande de telle sorte que la traction de la bande est maintenue au-dessous de la valeur critique pendant l'opération de séparation.

12. Machine d'enroulement selon la revendication 10 ou 11,
**caractérisée en ce que**
au moins un élément de coupe (24) travaillant sans contact est prévu pour la séparation de la bande de matériau (12).

13. Machine d'enroulement selon l'une quelconque des revendications 10 à 12,
**caractérisée en ce que**
des moyens sont prévus pour freiner le tambour (14) plein une fois l'opération de séparation achevée.

14. Machine d'enroulement selon la revendication 13,
**caractérisée en ce que**
le tambour (14) plein peut être freiné au moyen de l'appareil de commande et/ou de réglage (26).

15. Machine d'enroulement selon l'une quelconque des revendications 10 à 14,
**caractérisée en ce que**
le couple sollicitant le tambour (14) plein peut être commandé et/ou réglé au moyen de l'appareil de commande et/ou de réglage (26) avec le début (t₁) de l'opération de séparation dans le délai d'une période de temps (t₂ - t₁) prédéfinissable et réduit de façon linéaire à la valeur zéro.

16. Machine d'enroulement selon la revendication 15,
**caractérisée en ce que**
la période de temps (t₂ - t₁) prend une valeur de 0,2 jusqu'à 1 seconde et de préférence une valeur d'environ 0,4 seconde.

17. Machine d'enroulement selon l'une quelconque des revendications 10 à 16,
**caractérisée en ce que**
le tambour (14) plein peut être freiné au moyen de l'appareil de commande et/ou de réglage (26) dès que le couple qui le sollicite a atteint la valeur zéro.

18. Machine d'enroulement selon l'une quelconque des revendications 10 à 17,
**caractérisée en ce que**
la tension de bande avant et/ou après le tambour-porteur (20) peut être réduite de préférence au moyen de rouleaux tendeurs mobiles.

19. Machine d'enroulement selon l'une quelconque des revendications 10 à 18,
**caractérisée en ce que**
la tension de bande peut être influencée au niveau de la section au moyen d'un appareil disposé dans la direction d'avancement de la bande (L) avant le tambour-porteur (20), de préférence au moyen d'un rouleau élargisseur permettant une influence ciblée sur la tension dans les différentes zones ou d'un cylindre sectionné.
